# EUROPÄISCHE PATENTANMELDUNG

(11) **EP 0 535 498 A2**
(43) Veröffentlichungstag der Anmeldung: **07.04.1993**
(21) Anmeldenummer: 92116129.5
(22) Anmeldetag: 21.09.1992
(51) Int. Cl.: F25C 1/14

(54) **Scherbeneisautomat**

(30) Priorität: 04.10.1991 DE 4132974
(71) Anmelder: Maja-Maschinenfabrik Hermann Schill GmbH, D-77694 Kehl (DE)
(72) Erfinder: Schill, Joachim, W-7640 Kehl 16 (DE)
(74) Vertreter: Schuster, Gregor, Dipl.-Ing.

(57) **Zusammenfassung**

Scherbeneisautomat mit einer zylindrischen Verdampferwalze (1), die über eine Kältemaschine mit Kältemittel versorgt wird und rotierend angetrieben wird, wobei über eine Abschabeinrichtung (7, 8) von der Mantelfläche (6) der Verdampferwalze (1) das Scherbeneis gewonnen wird. Erfindungsgemäß wird bei Abschalten der Kältemaschine ein Weiterrotieren der Verdampferwalze (1) bewirkt, so daß keine einseitige oder ungewünscht starke Eisschicht auf der Mantelfläche (6) der Verdampferwalze (1) infolge der in der Verdampferwalze vorhandenen Restkälte entstehen kann.

## Beschreibung

Die Erfindung geht aus von einem Scherbeneisautomat nach der Gattung des Hauptanspruchs.

Mit derartigen Scherbeneisautomaten wird verhältnismäßig dünnes Scherbeneis erzeugt zur Frischhaltung von Nahrungsmitteln, insbesondere in der Fleischerbranche.

Bei einem bekannten Scherbeneisautomat der gattungsgemäßen Art wird die Verdampferwalze benetzt, indem sie einseitig in ein Wasserbecken taucht, wonach beim Weiterdrehen die von der Mantelfläche der Verdampferwalze mitgenommene Wassermenge aufgetroren wird, um danach über die Einrichtung von der Mantelfläche abgeschabt oder durch Eigenspannung abgeplatzt zu werden. Die Verdampferwalze enthält einen Kälteverdampfer, der mit einer außerhalb der Walze gelegenen Kältemaschine verbunden ist, wobei es sich dort vorzugsweise um eine Kompressormaschine handelt. In jedem Fall ist diese Kältemaschine elektrisch angesteuert.

Sobald der Scherbeneisautomat ausgeschaltet wird, enthält, trotz Abschaltung der Kältemaschine, die Verdampferwalze eine nicht unerhebliche Restkälte, die zur Bildung einer ungewünschten Eisschicht führen kann. Beim neuerlichen Anfahren des Scherbeneisautomaten kann dies zu erheblichen Problemen beim Trennen des Eises von der Mantelfläche der Verdampferwalze führen, was sich entweder als Hängenbleiben der Verdampferwalze gegen Weiterrotieren auswirken kann oder sogar in einer Beschädigung der die Walzen umgebenden Einrichtungen.

Der erfindungsgemäße Scherbeneisautomat mit den kennzeichnenden Merkmalen des Hauptanspruchs hat demgegenüber den Vorteil, daß bei Wiederanlauf des Scherbeneisautomaten einerseits keine nachteilig dicken Eisplatten entstehen und andererseits auch keine Überlastung der Verdampferwalze bzw. der Abschabeinrichtung auftritt.

Nach einer vorteilhaften Ausgestaltung der Erfindung ist das Zeitschaltglied für den Antrieb der Verdampferwalze als elektrischer Zeitschalter ausgebildet, wobei die Zeiteinstellung über Erfahrungswerte bestimmbar ist, nach einer Bewertung der in der Verdampferwalze vorhandenen Restkälte. Bei diesem Zeitglied kann es sich sowohl um ein elektrisches als auch um ein sonstig physikalisch arbeitendes Organ handeln - maßgebend ist, daß durch dieses Schaltglied ein elektrischer Schalter für den elektrischen Antrieb der Verdampferwalze gesteuert wird.

Nach einer weiteren vorteilhaften Ausgestaltung der Erfindung ist eine Meßeinrichtung für die Eisschichtdicke vorhanden, über die ein Schaltglied des elektrischen Antriebs gesteuert wird. Mittels dieser Meßeinrichtung kann das Schaltglied betätigt werden, sobald die Eisschicht eine Mindestdicke unterschreitet bzw. nicht mehr meßbar ist.

Nach einer weiteren vorteilhaften Ausgestaltung der Erfindung ist eine Sicherheitsschaltung vorhanden, gemäß der der Antrieb der Verdampferwalze unterbrochen wird, wenn die Eisschicht eine Mindestdicke überschreitet. Hierdurch wird vor allem vermieden, daß die Eistrenneinrichtung beschädigt wird.

Nach einer weiteren vorteilhaften Ausgestaltung der Erfindung sind in der zum elektrischen Antrieb der Verdampferwalze führenden Leitung in Reihenschaltung folgende Steuerelemente angeordnet: Ein Zeitschaltglied, ein Tastschalter und ein Motorschütz sowie möglicherweise ein Endschalter und ein Leistungsrelais.

Weitere Vorteile und vorteilhafte Ausgestaltungen der Erfindung sind der nachfolgenden Beschreibung, der Zeichnung und den Ansprüchen entnehmbar.

Ein Ausführungsbeispiel des Gegenstandes der Erfindung ist in der Zeichnung dargestellt und wird im folgenden näher beschrieben. Es zeigen:
- Fig. 1: einen Scherbeneisautomat im Querschnitt gemäß Linie I-I in Figur 2,
- Fig. 2: einen Längsschnitt durch den Scherbeneisautomat gemäß Linie II-II in Figur 1 und
- Fig. 3: einen elektrischen Schaltplan als Ausschnitt aus dem Gesamtschaltplan des Scherbeneisautomaten.

### Beschreibung des Ausführungsbeispiels

Eine Verdampferwalze 1 ist auf Wellenstummeln 2 und entsprechenden Lagern im Gehäuse 3 eines Scherbeneisautomaten drehbar gelagert und wird über ein Zahnrad 4 und einen nicht dargestellten Elektromotor bzw. einen Getriebemotor rotierend angetrieben. Die Wellenstummel 2 sind hohl ausgebildet für die Zu- und Abführung des Kältemittels, was insbesondere als Flüssigkeit zugeführt und als Dampf abgeführt wird.

Der untere Teil der Verdampferwalze 1 taucht in ein Wasserbad 5, so daß sich die Mantelfläche 6 der Verdampferwalze 1 beim Rotieren mit Wasser benetzt. Aufgrund der Kühlwirkung des im übrigen durch nicht dargestellte Mittel zugeführten und gekühlten Kältemittels entsteht auf der Mantelfläche 6, insbesondere nach ihrem Austauchen aus dem Wasserbad 5, eine dünne Eisschicht, die mit Hilfe eines feststehenden Eisschabers 7 von der Mantelfläche abgetrennt und einem Sammelbehälter zugeführt wird. Die Klinge 8 dieser Abtrenneinrichtung wird auf die Mantelfläche 6 gepreßt und ist nahezu tangential und entgegen der Drehrichtung III ausgerichtet. Uber einen elektrisch arbeitenden Geber 9 wird geprüft, ob die Dicke der Eisschicht auf der Mantelfläche 6 zu stark geworden ist.

Der elektrische Antrieb für die Verdampferwalze 1 sowohl als auch der Antrieb der nicht dargestellten Kältemaschine sind nicht gezeigt, wobei es sich üblicherweise um elektromotorische Antriebe handelt.

Bei dem in Figur 3 gezeigten elektrischen Schaltplan ist nur die Schaltung zum Antrieb der Verdampferwalze 1 und zum Teil des Kompressormotors gezeigt, wobei in einer elektrischen Leitung 10 für den elektrischen Antrieb der Verdampferwalze 1 ein Zeitrelais 11, ein Motorschütz 12, ein Schaltkontakt 13 des Eisdickenfühlers, zwei Schaltkontakte 14 eines Motorschützes des Kältekompressors, ein Endschalter 16 und ein Leistungsrelais 17 für einen kapazitiven Näherungsschalter angeordnet sind. Mit 15 ist die von der Sicherung herführende elektrische Leitung bezeichnet.

Während der Schaltkontakt 13, der Endschalter 16 und das Leistungsrelais 17 den elektrischen Antrieb des Kompressors steuern, dienen das Zeitrelais 11 und der Motorschütz 12 der zeitverzögerten Abschaltung des Antriebs der Verdampferwalze 1. An dem Zeitrelais 11 kann eine Verzögerungszeit von 0,5 bis 10 Minuten eingestellt werden. So kann insbesondere auch einer der anderen Schalter dazu dienen, den Antrieb der Verdampferwalze 1 abzustellen, wenn die sich auf ihrer Mantelfläche bildende Eisschicht sehr dünn geworden ist bzw. überhaupt keine Eisschicht mehr entsteht.

Alle in der Beschreibung, den nachfolgenden Ansprüchen und der Zeichnung dargestellten Merkmale können sowohl einzeln als auch in beliebiger Kombination miteinander erfindungswesentlich sein.

### Bezugszahlenliste

- 1: Verdampferwalze
- 2: Wellenstummel
- 3: Gehäuse
- 4: Zahnrad
- 5: Wasserbad
- 6: Mantelfläche
- 7: Eisschaber
- 8: Klinge
- 9: Geber für Eisdickenfühler
- 10: elektrische Leitung zum Kompressorschütz
- 11: Zeitrelais
- 12: Motorschütz für den Antrieb der Verdampferwalze
- 13: Schaltkontakt des Eisdickenfühlers
- 14: Schaltkontakt eines Motorschütz für den Kompressorantrieb
- 15: elektrische Leitung von der Sicherung
- 16: Endschalter
- 17: Leistungsrelais
- I: Querschnitt
- II: Längsschnitt
- III: Drehrichtung

## Patentansprüche

1. Scherbeneisautomat
- mit einer zylindrischen Verdampferwalze (1)
- mit einem Getriebe (2, 4) bzw. Getriebemotor mit elektrischem Antrieb (Elektromotor) der Verdampferwalze (1),
- mit einer ebenfalls elektrisch angetriebenen Kältemaschine, von der das Kältemittel durch die Verdampferwalze (1) geleitet wird,
- mit einer Vorrichtung zur Benetzung der Verdampferwalze (1) mit Wasser (5),
- mit einer Einrichtung (7, 8) zum Trennen (abschaben bzw. abplatzen) des Scherbeneises von der Mantelfläche (6) der Verdampferwalze (1) und
- mit einer elektrischen Steuereinrichtung (Fig. 3) für den Antrieb der Verdampferwalze (1) bzw. der Kältemaschine,
dadurch gekennzeichnet,
- daß eine Meßeinrichtung (9) für die Dicke der Eisschicht vorhanden ist,
- daß die elektrische Steuereinrichtung in der elektrischen Leitung (10) zum Antrieb der Verdampferwalze (1) ein zusätzliches Zeitschaltglied (11) enthält und
- daß die Verdampferwalze (1) bei Abschaltung der Kältemaschine weiterrotiert mindestens bis zum Verbrauch einer bestimmten in der Verdampferwalze (1) vorhandenen Restkälte.

2. Scherbeneisautomat nach Anspruch 1, dadurch gekennzeichnet, daß das Zeitschaltglied als elektrischer Zeitschalter (Zeitrelais) (11) ausgebildet ist.

3. Scherbeneisautomat nach einem der vorhergehenden Ansprüche, dadurch gekennzeichnet, daß durch die Meßeinrichtung (Geber (9)) für die Eisschicht ein zusätzlicher Schalter (13) in der elektrischen Leitung (10) des Antriebs (Elektromotor, Getriebe) der Verdampferwalze (1) betätigbar ist.

4. Scherbeneisautomat nach einem der vorhergehenden Ansprüche, dadurch gekennzeichnet, daß in Bezug auf die Drehrichtung der Verdampferwalze (1) die Meßeinrichtung (9) vor der Eisabtrenneinrichtung (7, 8) angeordnet ist.

5. Scherbeneisautomat nach Anspruch 4, dadurch gekennzeichnet, daß eine Sicherheitsschaltung (9, 13) vorhanden ist zum Abschalten des Antriebs der Verdampferwalze (1) sobald die Eisschicht eine bestimmte Dicke überschreitet.

6. Scherbeneisautomat nach einem der vorhergehenden Ansprüche, dadurch gekennzeichnet, daß in der elektrischen Leitung (10) des Antriebs der Verdampferwalze (1) in Reihenschaltung ein Zeitschaltglied (11), ein Motorschütz (12) (ansteuerbar durch den Geber (9)) und ein manuell betätigbarer Schalter (13) angeordnet sind.

7. Scherbeneisautomat nach Anspruch 6, dadurch gekennzeichnet, daß in der elektrischen Leitung (10) zusätzlich ein Endschalter (16) und/oder ein Leistungsrelais (17) angeordnet ist bzw. sind.
